# FASCICULE DE BREVET EUROPEEN

(11) **EP 1 064 154 B1**
(45) Date de publication et mention de la délivrance du brevet: **02.10.2002**
(21) Numéro de dépôt: 99907705.0
(22) Date de dépôt: 15.03.1999
(51) Int. Cl.: B41J 2/345

(54) **DISPOSITIF D'IMPRESSION THERMIQUE**
THERMODRUCKVORRICHTUNG
HEAT PRINTING DEVICE

(30) Priorité: 19.03.1998 FR 9803366
(43) Date de publication de la demande: 03.01.2001
(73) Titulaire: AXIOHM, F-92120 Montrouge (FR)
(72) Inventeur: CHASSENDE-BAROZ, Eric, F-91080 Courcouronnes (FR); GERY, Olivier, F-45390 Puiseaux (FR); COLDRE, Laurent, F-45390 Puiseaux (FR)
(74) Mandataire: Robert, Jean-Pierre
(86) Numéro de dépôt international: FR9900569
(87) Numéro de publication internationale: WO99047358

(56) Documents cités:
- EP-A- 0 513 660
- EP-A- 0 566 137
- EP-A- 0 711 669
- DE-A- 3 702 849
- FR-A- 2 730 667
- US-A- 5 309 181
- PATENT ABSTRACTS OF JAPAN vol. 015, no. 381 (M-1162), 26 septembre 1991 & JP 03 153363 A (SEIKO EPSON CORP), 1 juillet 1991
- PATENT ABSTRACTS OF JAPAN vol. 012, no. 081 (M-676), 15 mars 1988 & JP 62 221550 A (KONISHIROKU PHOTO IND CO LTD), 29 septembre 1987

## Description

La présente invention concerne un dispositif d'impression thermique ou une tête d'imprimante thermique.

Un tel dispositif comporte en général une plaquette de céramique qui constitue le support de base de tous les éléments fonctionnels et de circuiterie reliant une ligne de points chauffants (une ligne résistive) à des circuits intégrés de commande de ces points en réponse à des signaux reçus d'un processeur extérieur.

Le principe bien connu d'une tête d'impression thermique réside dans la commande de l'ouverture et de la fermeture d'un circuit électrique qui comporte une portion de ligne résistive, laquelle, lorsque le circuit est alimenté, s'échauffe par effet joule et rayonne en direction d'un support sensible thermiquement qui est à proximité (pratiquement au contact de la ligne à un revêtement de protection près) de cette portion de ligne résistive de sorte que la couleur du support au point de contact vire (par exemple du blanc au noir).

La ligne résistive est disposée à cheval sur des tronçons conducteurs consécutifs. Un tronçon sur deux est relié à un conducteur commun d'un côté de cette ligne, chacun des autres tronçons s'étendant de l'autre côté de cette ligne et comprenant des moyens électroniques de son ouverture ou de sa fermeture logée dans un circuit intégré (appelé driver) affecté à la commande de plusieurs conducteurs (par exemple soixante quatre). La commande de l'activation d'un point chauffant consiste donc à refermer sur une source d'alimentation le conducteur commun et l'un des autres tronçons susdits. Le courant circule alors dans la portion de ligne résistive qui est comprise entre deux tronçons consécutifs reliés au conducteur commun et qui chevauche ledit conducteur.

Usuellement, la ligne résistive est située au voisinage de l'un des bords longitudinaux de la plaquette de céramique. Entre ce bord et cette ligne s'étend le conducteur commun. Par ailleurs, les connexions de la tête d'impression d'une part à la source d'alimentation et d'autre part au processeur de commande des drivers, s'effectuent du côté du bord longitudinal de la plaquette opposé à celui voisin de la ligne résistive. Il est donc nécessaire de prolonger le conducteur commun jusque vers ce bord et dans les têtes d'impression actuelles, cette prolongation s'étend le long d'un bord transversal de la plaquette. (Voir le document EP-A-513 660)

La section du conducteur commun et de sa prolongation dépend directement de la quantité maximale de courant qui doit les parcourir et celle-ci est importante (plusieurs ampères) si tous les points chauffants sont activés. A épaisseur de ce conducteur commun donné, cette section dépend de sa largeur et la partie du conducteur commun transversale à la plaquette peut être d'une largeur de l'ordre du centimètre. Ce dessin, commun à toutes les têtes d'impression, et notamment celles concernées par l'impression de tickets (de largeur d'impression comprise entre 60 et 120 mm) impose une plaquette d'une longueur plus importante que la largeur d'impression (de l'ordre de 8 à 15 %) . On comprend que l'encombrement transversal de la tête d'impression est par construction plus important que la longueur de la ligne résistive donc que la largeur de l'impression à réaliser, d'une valeur qui peut devenir inacceptable dans certaines applications. La tendance technologique actuelle étant à la miniaturisation maximale des produits et notamment des produits de traitement de l'information, il existe un besoin de réduire cet encombrement pour que la dimension transversale du mécanisme d'impression thermique soit au plus près de la largeur du support (bande papier) devant recevoir cette impression.

Le document JP.A 03 153363 revèle un commun d'alimentation avec plusieurs branches transversals à la plaquette pour améliorer la repartition du courant d'alimentation. Ces branches créent des surépaisseurs qui compliquent la fabrication de la tête.

La présente invention a pour objectif de répondre à ce besoin en fournissant une tête d'impression dont la ligne résistive est d'une longueur égale à la dimension longitudinale de la plaquette de céramique qui forme le support de la tête. Les moyens de l'invention qui permettent de répondre à cet objectif, sans complication de la fabrication et conduisent en outre à pouvoir envisager une construction modulaire des têtes d'impression de sorte qu'en juxtaposant des modules dans le sens de la ligne résistive on peut obtenir aisément une gamme d'imprimante se distinguant par leur largeur d'impression.

A cet effet, l'invention a donc pour objet un dispositif d'impression thermique conforme à la revendication 1.

Cette disposition particulière du conducteur commun permet de ne pas réserver une portion particulière du support notamment au voisinage de l'une ou de ses deux extrémités transversales pour le passage de ce conducteur commun. Il résulte de cela que la ligne résistive peut s'étendre longitudinalement d'une extrémité transversale à l'autre du support autorisant ainsi une ligne d'impression aussi large que le support ce qui signifie que l'on peut construire des têtes d'imprimantes thermiques dont l'encombrement transversal est réduit au maximum.

L'invention a également pour objet une tête d'impression thermique qui est caractérisée par le fait qu'elle comporte au moins deux modules constitués chacun par un dispositif tel que décrit ci-dessus, ces dispositifs étant juxtaposés et reliés de manière que leurs lignes résistives soient dans l'alignement l'une de l'autre.

D'autres caractéristiques et avantages de l'invention apparaîtront au cours de la description donnée ci-après à titre d'exemple d'un de ses modes de réalisation.

Il sera fait référence aux dessins annexés parmi lesquels les figures 1 à 4 ainsi que les coupes correspondantes 1A à 4B illustrent quatre des étapes essentielles du procédé de fabrication d'un dispositif d'impression thermique conforme à l'invention.

Aux figures 1, 1A et 1B, on a représenté une plaquette de céramique rectangulaire 1 recouverte d'une première couche de verre 2 et, sur pratiquement toute sa surface, d'une seconde couche 3 conductrice par exemple en or. Cette couche 3 recouvre pratiquement toute la surface de la plaquette en céramique sauf en ce qui concerne des réserves 4, 5 et 6, le long d'un bord longitudinal 1b de la plaquette, dans lesquelles est laissée apparente la couche de verre 2. Les techniques de revêtement en couches minces ou épaisses utilisées pour la fabrication d'un dispositif selon l'invention sont connues en elles-mêmes et ne sont pas décrites plus en détail dans ce qui suit.

Aux figures 2, 2A et 2B, le dispositif de la figure 1 est équipé d'une couche isolante 7 dont la géométrie est telle qu'elle laisse découverte une marge 8 au voisinage du bord la longitudinal de la plaquette où couche 3 conductrice reste apparente. Du côté du bord 1b, la couche isolante 7 recouvre les réserves 4, 5 et 6 précédemment ménagées dans la couche conductrice 3, mais laisse découvertes les zones 9, 10, 11 et 12 de cette couche 3 qui constituent des plages de connexion de la couche conductrice à une source d'alimentation électrique.

La troisième étape de fabrication du dispositif selon l'invention consiste à recouvrir la couche isolante 7 ainsi que la marge 8 de deux couches d'or, d'abord fine puis épaisse, qui portent la référence commune 13 sur les figures 3, 3A et 3B. Les plages 9, 10, 11 et 12 restent découvertes et isolées des couches conductrices 13 recouvrant la couche isolante 7. La continuité électrique entre la couche 13 et la couche conductrice 3 est réalisée au niveau de la marge 8.

On procède ensuite comme représenté schématiquement aux figures 4, 4A et 4B au gravage, de manière connue, de la couche 13 pour réaliser les différents tronçons de conducteurs 14 reliés électriquement à la couche conductrice 3 par la marge 8 et des tronçons de conducteurs 15 qui aboutissent aux emplacements réservés 16 des circuits intégrés assurant la commande et le contrôle du fonctionnement de la tête d'impression. A l'endroit où les conducteurs 14 et 15 sont voisins et disposés les uns entre les autres de manière connue, on réalise une ligne résistive 17 par un dépôt de produit approprié, cette ligne 17 s'étendant sur toute la longueur de la plaquette 1 puisque les tronçons de conducteurs 14 et 15 ont pu être gravés sur la totalité de cette longueur.

Une couche de verre de protection non représentée recouvre ensuite l'ensemble de cette surface. Bien entendu, avant la mise en place de cette couche de protection non représentée, on aura également procédé aux gravures des conducteurs 18 au voisinage du bord 1b de la plaquette et entre les plages 9, 10, 11 et 12 susdites, ces conducteurs 18 permettant la connexion des circuits à la source d'alimentation et aux différents organes de commande ou processeurs auxquels le dispositif d'impression doit être connecté.

Les avantages d'une telle structure sont importants. Tout d'abord la section du commun d'alimentation est importante puisqu'elle est constituée par la section de la couche conductrice 3. En outre, le courant d'alimentation qui circule dans ce conducteur commun est très bien réparti à l'intérieur de la couche conductrice 3 et ce, quelle que soit la localisation du point chauffant le long de la ligne résistive 17. Enfin, cette ligne résistive possède des points chauffants jusqu'aux extrémités transversales du support 1 du dispositif d'impression.

Cette structure présente également l'avantage de permettre une juxtaposition de deux ou plusieurs supports tels que ceux représentés aux figures 4, 4A et 4B, associés par leurs extrémités transversales afin de constituer une ligne résistive de plus grande longueur. Ces supports peuvent être de manière simple maintenus bord à bord de sorte que la ligne résistive de l'un soit alignée avec la ligne résistive de l'autre. Un usinage particulier de ces bords transversaux ainsi qu'une commande particulière des points chauffants qui sont adjacents permet d'obtenir une continuité d'impression sur toute la longueur de la bande résistive. La structure du dispositif d'impression selon l'invention permet d'envisager la construction modulaire de têtes d'imprimantes thermiques à partir d'un même processus de fabrication, pouvant ainsi convenir à des largeur d'impression différentes au moyen d'outils de production rationalisés beaucoup moins coûteux que les outils de production jusqu'ici employés et qui étaient nécessairement dédiés à chaque largeur ou type de tête d'impression.

## Revendications

1. Dispositif d'impression thermique comprenant un support plan (1) de forme rectangulaire, équipé sur l'une de ses faces, parallèlement à l'un de ses bords longitudinaux (la) et au voisinage de celui-ci, d'une ligne résistive (17) chevauchant des tronçons (14, 15) de conducteurs disposés perpendiculairement à cette dernière et s'étendant alternativement d'un côté et de l'autre de la ligne résistive (17), l'une (14) des séries de tronçons étant issue d'un conducteur commun, le conducteur commun étant constitué par une couche conductrice recouvrant le support, la ligne résistive (17) et les tronçons de conducteurs (14, 15) qu'elle chevauche étant formés sur une couche isolante (7) recouvrant la couche conductrice (3), **caractérisé en ce que** la couche conductrice (3) recouvre la totalité du support plan (1) jusqu'au bord (1b) du support opposé à celui voisin de la ligne résistive (17), à l'exception de réserves adjacentes à ce bord définissant entre elles des plages (9, 10, 11, 12) de sa connexion à une source d'alimentation et **en ce que** la couche isolante (7) recouvre la totalité du support à l'exception d'une part d'une bande (8) adjacente au bord (la) voisin de la ligne résistive (17) et d'autre part des plages (9, 10, 11, 12) de connexion, les tronçons de conducteurs (14, 15) étant réalisés en totalité sur cette couche isolante (7).

2. Dispositif selon la revendication 1, **caractérisé en ce que** la ligne résistive (17) est de longueur égale à la dimension longitudinale du support (1).

3. Tête d'impression thermique, **caractérisée en ce qu'**elle comporte au moins deux modules constitués chacun par un dispositif selon la revendication 2, ces dispositifs étant juxtaposés et reliés de manière que leur ligne résistive (17) soit dans l'alignement l'une de l'autre.

## Claims

1. A thermal print device comprising a plane support (1) of rectangular shape that is fitted on one of its faces, parallel and close to one of its longitudinally-extending edges (la), with a resistive line (17) extending over conductor segments (14, 15) disposed perpendicularly thereto and extending alternately to one side and to the other side of the resistive line (17), one (14) of the series of segments coming from a common conductor, the common conductor being constituted by a conductive layer covering the support, the resistive line (17) and the conductor segments (14, 15) across which it extends being formed on an insulating layer (7) covering the conductive layer (3), **characterized in that** the conductive layer (3) covers the entire plane support (1) up to the edges (1b) of the support opposed to the edge close to the resistive line (17) except cutouts close to this edge defining between them areas (9, 10, 11, 12) enabling it to be connected to a power supply and **in that** the insulating layer (7) covers the entire support except on one hand, a strip (8) close to the edge (la) close to the resistive line (17) and, on the other hand, the connexion areas (9, 10, 11, 12), the conductor segments (14, 15) being formed entirely on this insulating layer (7).

2. A thermal print device according to claim 1, **characterized in that** the resistive line (17) is of a length equal to the longitudinal dimension of the support (1).

3. A thermal print head, **characterized in that** it comprises at least two modules, each constituted by a device according to claim 2, said devices being juxtaposed and connected in such a manner that their resistive lines (17) are in alignment with each other.

## Patentansprüche

1. Thermodruckvorrichtung, umfassend einen ebenen Träger (1) mit rechteckiger Form, der auf einer seiner Seiten parallel zu einer seiner Längskanten (1a) und nahe dieser mit einer Widerstandsleitung (17) versehen ist, die über Leiterabschnitte (14, 15) hinweg verläuft, die senkrecht zu dieser letztgenannten angeordnet sind und sich abwechselnd nach der einen und der anderen Seite der Widerstandsleitung (17) erstrecken, wobei eine (14) der Reihen von Abschnitten von einem gemeinsamen Leiter ausgehen, der aus einer leitenden Schicht gebildet ist, die den Träger überdeckt, und wobei die Widerstandsleitung (17) und die Leiterabschnitte (14, 15), über die hinweg sie verläuft, auf einer Isolierschicht (7) ausgebildet sind, die die leitende Schicht (3) überdeckt, **dadurch gekennzeichnet, daß** die leitende Schicht (3) die Gesamtheit des ebenen Trägers (1) bis zur Kante (1b) des Trägers überdeckt, die der der Widerstandsleitung (17) benachbarten Kante gegenüberliegt, mit Ausnahme von an diese Kante angrenzenden Aussparungen, die zwischen sich Bereiche (9, 10, 11, 12) für deren Verbindung mit einer Energiequelle bilden, und daß die Isolierschicht (7) die Gesamtheit des Träger überdeckt, mit Ausnahme einerseits eines Streifens (8), der an die der Widerstandsleitung (17) benachbarte Kante (1a) angrenzt, und andererseits der Verbindungsbereiche (9, 10, 11, 12), wobei die Leiterabschnitte (14, 15) vollständig auf dieser Isolierschicht (7) hergestellt sind.

2. Vorrichtung nach Anspruch 1, **dadurch gekennzeichnet, daß** die Widerstandsleitung (17) eine Länge hat, die gleich der Längsabmessung des Trägers (1) ist.

3. Thermodruckkopf, **dadurch gekennzeichnet, daß** er mindestens zwei Module enthält, die jeweils aus einer Vorrichtung nach Anspruch 2 gebildet sind, wobei diese Vorrichtungen nebeneinander angeordnet und derart miteinander verbunden sind, daß ihre jeweiligen Widerstandsleitungen (17) miteinander fluchten.
